# EUROPÄISCHE PATENTSCHRIFT

(11) **EP 3 421 155 B1**
(45) Veröffentlichungstag und Bekanntmachung des Hinweises auf die Patenterteilung: **19.06.2019**
(21) Anmeldenummer: 17178312.9
(22) Anmeldetag: 28.06.2017
(51) Int. Cl.: B22D 17/20, B22D 17/32

(54) **HYDRAULISCHE SCHALTUNGSANORDNUNG FÜR EINE KALTKAMMERDRUCKGUSSMASCHINE**
HYDRAULIC CIRCUIT DEVICE FOR A COLD CHAMBER CASTING MACHINE
SYSTÈME DE COMMUTATION HYDRAULIQUE POUR UNE MACHINE DE MOULAGE SOUS PRESSION À CHAMBRE FROIDE

(43) Veröffentlichungstag der Anmeldung: 02.01.2019
(73) Patentinhaber: Parker Hannifin Manufacturing Germany GmbH & Co. KG, 33659 Bielefeld (DE)
(72) Erfinder: Pennacchio, Alessandro, 25087 Serniga-frazione di Salò (BS) (IT); Carbone, Amedeo, 41462 Neuss (DE)
(74) Vertreter: Feucker, Max Martin

(56) Entgegenhaltungen:
- EP-A1- 0 576 795
- EP-A1- 2 295 171
- DE-A1-102015 202 273
- JP-A- 2010 264 468
- US-A1- 2016 279 701

## Beschreibung

Die vorliegende Erfindung betrifft eine hydraulische Schaltungsanordnung für eine Kaltkammerdruckgussmaschine zur Herstellung von Metallbauteilen, mit einem Akku zur Bereitstellung eines Hydraulikfluides, mit einem einen Arbeitszylinderkolbenraum aufweisenden Arbeitszylinder, mit einer ein erstes ansteuerbares Steuerventil aufweisenden Leitungsverbindung, über die der Akku mit dem Arbeitszylinderkolbenraum verbindbar ist, mit einem einen Druckübersetzerkolbenraum und einen Druckübersetzerstangenraum aufweisenden Druckübersetzer zur Druckerhöhung in dem Arbeitszylinderkolbenraum, und mit einer Leitungsverbindung, über die der Akku mit dem Druckübersetzerkolbenraum verbindbar oder verbunden ist. Die Erfindung betrifft zudem ein Verfahren zum Betreiben einer Kaltkammerdruckgussmaschine, bei welchem in einer ersten Phase das Befüllen einer einem Formhohlraum vorgeschalteten Füllbüchse mit flüssigem Metall mittels einer langsamen Vorschubbewegung einer Arbeitszylinderkolbenstange eines Arbeitszylinders erfolgt, bei welchem in einer zweiten Phase das flüssige Metall mittels einer schnellen Vorschubbewegung der Arbeitszylinderkolbenstange in den Formhohlraum eingeschossen wird, und bei welchem in einer dritten Phase der Druck auf die Arbeitszylinderkolbenstange mittels eines Druckübersetzers während des Auskühlens des eingeschossenen Metalls erhöht ist, wobei die Versorgung eines Arbeitszylinderkolbenraums des Arbeitszylinders durch ein erstes Steuerventil hindurch mit einem Hydraulikfluid mittels eines Akkus erfolgt und auch die Versorgung eines Druckübersetzerkolbenraums des Druckübersetzers mit dem Hydraulikfluid mittels des Akkus erfolgt.

Eine solche Kaltkammerdruckgussmaschine wird insbesondere zur Herstellung von Strukturteilen von Kraftfahrzeugen eingesetzt, wobei immer größere Strukturteile mit immer filigraneren Formen in einer Kaltkammerdruckgussmaschine hergestellt werden sollen. Es ist daher wünschenswert, dass bereits insbesondere in der zweiten Phase hohe Drücke an dem Arbeitszylinderkolbenraum anliegen können.

Eine Schaltungsanordnung und ein Verfahren mit den eingangs genannten Merkmalen sind aus EP 2 295 171 B1 bekannt. Bei den vorbekannten Schaltungsanordnungen für eine Kaltkammerdruckgussmaschine ist immer ein Rückschlagventil in der Leitungsverbindung angeordnet, die den Arbeitszylinderkolbenraum mit dem Druckübersetzerkolbenraum verbindet. Dieses Rückschlagventil sorgt nach dem Einschießen des flüssigen Metalls in der zweiten Phase dafür, dass eine Rückspeisung des Hydraulikfluides in der dritten Phase aus dem Arbeitszylinderkolbenraum heraus verhindert wird, so dass eine Druckerhöhung im Arbeitszylinderkolbenraum mittels des Druckübersetzers möglich ist. Dieses Rückschlagventil verringert allerdings den Durchflussquerschnitt während der Speisung des Arbeitszylinderkolbenraumes in der ersten und zweiten Phase und somit den in dem Arbeitszylinderkolbenraum erreichbaren Druck. Das Rückschlagventil muss zudem regelmäßig gewartet und gegebenenfalls ausgetauscht werden.

EP 2 365 888 B1 schlägt daher vor, dass der Druckübersetzer selbst einen Ventilsitz aufweist, welcher mit dem Druckübersetzerkolben ein Sperr- oder Rückschlagventil ausbildet, welches die Rückspeisung aus dem Arbeitszylinderkolbenraum in der dritten Phase unterbindet. Für die Ausbildung dieser Funktion ist es aber erforderlich, dass der Ventilsitz beweglich in dem Druckübersetzer gelagert ist, so dass die Herstellungskosten des Druckübersetzers und dessen Wartungsaufwand erhöht sind.

Aus JP 2010 264 468 A und US 2016/279701 A1 ist jeweils eine Kaltkammerdruckgussmaschine mit den Merkmalen des Oberbegriffs des Anspruchs 1 bekannt, bei denen in der Leitungsverbindung zwischen dem Akku und dem Arbeitszylinderkolbenraum jeweils ein Rückschlagventil angeordnet ist.

Aufgabe der vorliegenden Erfindung ist es daher, die mit Bezug zum Stand der Technik geschilderten Nachteile zu überwinden und insbesondere eine hydraulische Schaltungsanordnung für eine Kaltkammerdruckgussmaschine sowie ein Verfahren zum Betreiben einer Kaltkammerdruckgussmaschine anzugeben, bei denen in der ersten und zweiten Phase eine höhere Kraft an der Arbeitszylinderkolbenstange erzielbar ist, bei gleichzeitiger Verringerung des Herstellungs- und Wartungsaufwands.

Die Aufgabe wird gelöst durch eine hydraulische Schaltungsanordnung und ein Verfahren mit den Merkmalen des jeweiligen unabhängigen Anspruchs. Vorteilhafte Weiterbildungen der Schaltungsanordnung und des Verfahrens sind in den abhängigen Ansprüchen und in der Beschreibung angegeben, wobei einzelne Merkmale der vorteilhaften Weiterbildungen in technisch sinnvoller Weise beliebig miteinander kombinierbar sind, wobei die mit Bezug zum Verfahren beschriebenen Merkmale und Vorteile auf die Schaltungsanordnung übertragbar und anwendbar, wie auch umgekehrt.

Die Aufgabe wird insbesondere gelöst durch eine hydraulische Schaltungsanordnung mit den eingangs genannten Merkmalen, bei der das erste Steuerventil eine Sperrstellung und eine Durchlassstellung aufweist und bei der in der Leitungsverbindung zwischen dem Akku und dem Arbeitszylinderkolbenraum hinter dem ersten Steuerventil keine Einbauten zum Verschließen der Leitungsverbindung vorhanden sind, wobei eine Rückspeisung des Fluids aus dem Arbeitszylinderkolbenraum heraus durch Sperren des ersten Steuerventils unterbindbar ist, und bei dem der Akku mittels einer zu dem ersten Steuerventil parallelen Leitungsverbindung mit dem Druckübersetzerkolbenraum verbunden oder verbindbar ist, über die der Druckübersetzerkolbenraum während der Druckerhöhung beaufschlagbar ist.

Die Aufgabe wird auch durch ein Verfahren mit den eingangs genannten Merkmalen gelöst, bei dem das Fluid in der ersten und zweiten Phase von dem Akku zu dem Arbeitszylinderkolbenraum durch das erste Steuerventil hindurch und danach durch keine weiteren Einbauten zum Schließen der entsprechenden Leitungsverbindung gespeist wird, wobei in der dritten Phase eine Rückspeisung aus dem Arbeitszylinderkolbenraum durch Sperren des ersten Steuerventils unterbunden wird und bei dem der Druckübersetzerkolbenraum in der dritten Phase durch eine zu dem ersten Steuerventil parallele Leitungsverbindung von dem Akku beaufschlagt wird.

Die Erfindung setzt sich somit über das Vorurteil hinweg, dass der Arbeitszylinderkolbenraum und der Druckübersetzerkolbenraum über eine zumindest abschnittsweise gemeinsame Leitungsverbindung mit dem Akku verbunden sein müssen und dass eine rechtzeitige Verhinderung der Rückspeisung aus dem Arbeitszylinderkolbenraum beim Übergang von der zweiten in die dritte Phase nur mittels eines passiven Rückschlageventils möglich ist.

Demgegenüber wird die Rückspeisung des Hydraulikfluids aus dem Arbeitszylinderkolbenraum während der dritten Phase erfindungsgemäß durch das erste Steuerventil verhindert, welches auch die Vorschubbewegung der Arbeitszylinderkolbenstange in der ersten und zweiten Phase steuert. Die Beaufschlagung des Druckübersetzerkolbenraums mit dem Hydraulikfluid während der dritten Phase erfolgt dagegen mittels einer zu dem ersten Steuerventil parallelen Leitung. Durch das Weglassen eines Rückschlagventils oder einer die Funktion des Rückschlagventils übernehmenden Vorrichtung in der Leitungsverbindung zwischen dem ersten Steuerventil und dem Arbeitszylinderkolbenraum kann schon während der ersten und/oder der zweiten Phase ein höherer Druck in dem Druckzylinderkolbenraum zur Anlage gebracht werden, so dass höhere Kräfte auf den Arbeitszylinderkolben wirken können, wodurch größere und/oder filigranere Bauteile herstellbar und/oder eine schnellere Einschusszeit in der zweiten Phase erreichbar sind. Da diese Vorteile ohne weitere mechanische Bauteile erreicht werden, sind die Herstellungskosten und der Wartungsaufwand einer solchen Kaltkammerdruckgussmaschine verringert. Somit wird auch die Standzeit der Kaltkammerdruckgussmaschine verringert.

Das extern ansteuerbare erste Steuerventil weist neben seiner in beide Richtungen wirkenden Sperrstellung eine veränderbare Durchlassstellung auf, so dass die Vorschubgeschwindigkeit der Arbeitszylinderkolbenstange in der ersten und zweiten Phase mittels des Grades der Öffnung der Durchlassstellung einstellbar ist. Das erste Steuerventil ist insbesondere so eingerichtet, dass es aus einer Durchlassstellung in die vollständige Sperrstellung innerhalb von weniger als 50 ms (Millisekunden), bevorzugt von weniger als 20 ms oder sogar von weniger als 10 ms schaltbar ist.

Die hydraulische Schaltungsanordnung ist insbesondere für einen Druck von mindestens 150 bar eingerichtet. Insbesondere ist ein Druck von mindestens 150 bar in dem Akku erzeugbar, welcher über die ansteuerbaren Steuerventile zur Beaufschlagung der Zylinder gebracht werden kann, wobei auch die Leitungsverbindungen der Schaltungsanordnung für entsprechende Drücke ausgelegt sind.

Bevorzugt ist die zu dem ersten Steuerventil parallele Leitungsverbindung zwischen dem Akku und dem Druckübersetzerkolbenraum ohne Ventile ausgeführt. Es kann aber vorgesehen sein, dass in dieser zu dem ersten Steuerventil parallelen Leitungsverbindung ein Steuerventil oder anderes Ventil angeordnet ist.

In der Regel wird die dritte Phase zur Druckerhöhung im Arbeitszylinderkolbenraum dadurch eingeleitet, dass eine an dem Druckübersetzerstangenraum angeschlossene Leitungsverbindung mittels eines entsprechenden Ventils geöffnet wird, so dass hier anstehendes Fluid abströmen kann. Bevorzugt ist dieses Ventil als ein zweites ansteuerbares Steuerventil ausgebildet, welches eine Sperrstellung und eine Durchlassstellung aufweist. In der in beide Richtungen wirkenden Sperrstellung ist also der Druckübersetzerstangenraum von der übrigen Schaltungsanordnung getrennt. Das zweite Steuerventil ist insbesondere so ausgebildet, dass in der Durchlassstellung der Strömungsquerschnitt durch das zweite Steuerventil veränderbar ist. Insbesondere ist das zweite Steuerventil so eingerichtet, dass die Umschaltung von der Sperrstellung in die Durchlassstellung innerhalb von weniger als 50 ms, bevorzugt weniger als 20 ms oder sogar von weniger als 10 ms erfolgen kann.

In diesem Zusammenhang ist insbesondere bevorzugt, dass zur Druckerhöhung in dem Arbeitszylinderkolbenraum durch den Druckübersetzer ausschließlich das zweite ansteuerbare Steuerventil zu betätigen ist. In diesem Fall sind also keine Einbauten in der Leitungsverbindung zwischen Akku und Druckübersetzerkolbenraum vorhanden und die dritte Phase wird alleine durch Öffnen des zweiten Steuerventils eingeleitet, während gleichzeitig das erste Steuerventil geschlossen wird.

Es ist insbesondere bevorzugt, dass das erste Steuerventil und das zweite Steuerventil so eingerichtet sind, dass während einer Druckerhöhung im Arbeitszylinderkolbenraum durch den Druckübersetzer das erste Steuerventil seine Leitungsverbindung vollständig sperrt und das zweite Steuerventil seine Leitungsverbindung zumindest teilweise durchlässig macht. Das erste und das zweite Steuerventil sind beispielsweise über eine übergeordnete Steuerung so eingerichtet, dass beide Steuerventile synchron geschaltet werden. Während also das zweite Steuerventil beim Übergang von der zweiten Phase in die dritte Phase geöffnet wird, wird das erste Steuerventil gleichzeitig in seine Sperrstellung gebracht.

In der dritten Phase wird also das zweite Steuerventil zumindest teilweise durchlässig geschaltet, wobei insbesondere das erste Steuerventil und das zweite Steuerventil synchron und bevorzugt gleichzeitig geschaltet werden.

Nach Ende der dritten Phase kann der Arbeitszylinderkolben in seine Ausgangsstellung zurückgefahren werden, und zwar wie dies in der eingangs genannten EP 2 295 171 A1 beschrieben ist. Zum Rückfahren des Druckübersetzerkolbens nach Ende der dritten Phase kann vorgesehen sein, dass in der Leitungsverbindung vom Akku zum Druckübersetzerkolbenraum ein drittes Steuerventil angeordnet ist, welches zumindest während der dritten Phase geöffnet ist und welches nach dem Ende der dritten Phase beim Zurückfahren geschlossen ist, und dass in einer von dem Druckübersetzerkolbenraum zu einem Tank führenden Leitungsverbindung ein viertes Steuerventil angeordnet ist, welches in den ersten drei Phasen geschlossen und zum Rückfahren des Druckübersetzerkolbens geöffnet ist. Das Rückfahren des Druckübersetzerkolbens erfolgt dann insbesondere dadurch, dass der Akku oder eine Pumpe mit dem Druckübersetzerstangenraum verbunden wird.

Die Erfindung sowie das technische Umfeld werden im Folgenden anhand der Figur beispielhaft erläutert.

Die Figur zeigt eine schematische hydraulische Schaltungsanordnung für eine Kaltkammerdruckgussmaschine. Die Kaltkammerdruckgussmaschine umfasst eine Druckgussform 50 mit einem darin angeordneten Formhohlraum 51, der mit dem heißen flüssigen Metall zu füllen ist. Dem Formhohlraum 51 ist eine Füllbüchse 52 vorgeschaltet. Zum Einbringen des flüssigen Metalls in die Füllbüchse 52 beziehungsweise den Formhohlraum 51 ist ein Arbeitszylinder 20 vorgesehen. Der Arbeitszylinder 20 umfasst einen Arbeitszylinderkolben 24 mit einseitiger Arbeitszylinderkolbenstange 23, wobei die Arbeitszylinderkolbenstange 23 zum Einfahren in die Füllbüchse 52 eingerichtet ist, um das in die Füllbüchse 52 eingefüllte Metall in den Formhohlraum 51 auszuschieben. Der Arbeitszylinderkolben 24 unterteilt den Arbeitszylinder 20 in einen Arbeitszylinderkolbenraum 21 und in einen Arbeitszylinderstangenraum 22. Im Hinblick auf eine während des Druckgießens erforderlichen Erhöhung des im Arbeitszylinderkolbenraums 21 anstehenden Druckes ist dem Arbeitszylinder 20 ein Druckübersetzer 30 zugeordnet, der einen Druckübersetzerkolben 34 mit einer einseitigen Druckübersetzerkolbenstange 33 umfasst, wobei die Druckübersetzerkolbenstange 33 zum Einfahren in den Arbeitszylinderkolbenraum 21 eingerichtet ist. Der Druckübersetzerkolben 34 unterteilt den Druckübersetzerinnenraum in einen Druckübersetzerkolbenraum 31 und einen Druckübersetzerstangenraum 32.

Zur Druckbeaufschlagung von Arbeitszylinderkolbenraum 21 und Druckübersetzerkolbenraum 31 ist ein Akku 10 vorgesehen. Der Akku 10 kann von einer ersten Pumpe 71 füllbar sein, wobei in der Leitung zwischen der ersten Pumpe 71 und dem Akku 10 ein erstes Rückschlagventil 61 eingeschaltet ist, um das Füllen des Akkus 10 durch die erste Pumpe 71 zu ermöglichen, in der Gegenrichtung aber einen Rückfluss des Fluids zum Akku 10 in Richtung der ersten Pumpe 71 zu verhindern.

Zur Speisung beziehungsweise Beaufschlagung des Arbeitszylinderkolbenraums 21 führt eine Akku-Arbeitszylinderkolbenraum-Leitungsverbindung 11 von dem Akku 10 zu dem Arbeitszylinderkolbenraum 21. In der Akku-Arbeitszylinderkolbenraum-Leitungsverbindung 11 ist ein erstes ansteuerbares Steuerventil 41 angeordnet. Das erste ansteuerbare Steuerventil 41 weist eine Sperrstellung und eine veränderbare Durchlassstellung auf. In der Akku-Arbeitszylinderkolbenraum-Leitungsverbindung 11 befindet sich hinter dem ersten Steuerventil 41 keine weitere Vorrichtung zur Versperrung der Leitung.

Zur Speisung beziehungsweise Beaufschlagung des Druckübersetzerkolbenraumes 31 mit dem Hydraulikfluid ist eine Akku-Druckübersetzerkolbenraum-Leitungsverbindung 12 vorgesehen, die den Akku 10 unmittelbar mit dem Druckübersetzerkolbenraum 21 verbindet. Der Akku 10 ist somit unmittelbar über die Akku-Druckübersetzerkolbenraum-Leitungsverbindung 12 mit dem Druckübersetzerkolbenraum 31 verbunden, wobei in der Akku-Druckübersetzerkolbenraum-Leitungsverbindung 12 ein drittes Steuerventil 43 angeordnet ist.

An den Druckübersetzerstangenraum 32 ist eine Druckübersetzerstangenraum-Leitungsverbindung 13 angeschlossen, die zu einem zweiten ansteuerbaren Steuerventil 42 und einem diesem nachgeschalteten Druckregelventil 48 führt. Von dem Druckregelventil 48 führt eine Leitung zum Akku 10. Das Druckregelventil 48 weist zudem einen Anschluss zu einem Tank 80 auf, so dass das aus dem Druckübersetzerstangenraum 32 verdrängte Fluid zum Tank 80 abgeleitet werden kann.

Zum Ableiten von Hydraulikfluid aus dem Druckübersetzerkolbenraum 31 ist eine Druckübersetzerkolbenraumentlastungs-Leitungsverbindung 14 vorgesehen, in welcher ein viertes ansteuerbares Steuerventil 44 angeordnet ist und welche zu einem Tank 80 führt.

Zum Ableiten von Hydraulikfluid aus dem Arbeitszylinderstangenraum 22 ist an diesem ein fünftes ansteuerbares Steuerventil 45 in Form eines Mehrwegeventils mit mehreren Anschlüssen a, b, c angeschlossen. Ein erster Anschluss a verbindet das fünfte Steuerventil 45 mit einem Tank 80, so dass bei einsprechender Stellung des fünften Steuerventils 45 der Druckzylinderstangenraum 22 zum Tank 80 entlastet werden kann.

Ein zweiter Anschluss b des fünften Steuerventils 45 ist mittels einer Leitung mit einem Multiplikator 90 als Druckübersetzer verbunden. Der Multiplikator 90 weist einen Multiplikatorkolben 94 mit einseitig angeschlagener Multiplikatorkolbenstange 93 auf, wobei der Multiplikatorkolben 94 das Innere des Multiplikators 90 in einen Multiplikatorkolbenraum 91 und einen Multiplikatorstangenraum 92 unterteilt. Von dem Multiplikatorstangenraum 92 führt eine Leitung zum Akku 10, in die ein zweites Rückschlagventil 62 mit einer zum Akku 10 hin gerichteten Durchlassrichtung eingeschaltet ist.

Ein weiterer Anschluss c des fünften Steuerventils 45 ist über eine Leitung mit dem Akku 10 verbunden, wobei in diese Leitung ein drittes Rückschlagventil 63 mit einer zum Akku 10 gerichteten Durchlassrichtung eingeschaltet ist.

Nach Beendigung des Arbeitszyklus muss zunächst der Arbeitszylinderkolbenraum 21 mit dem darin unter einem hohen Druck von dem Druckübersetzer 30 multiplizierten Druck anstehenden Fluid entlastet werden, und hierzu kann der Arbeitszylinderkolbenraum 21 über ein sechstes ansteuerbares Steuerventil 46 mit einem Tank 80 verbunden werden.

Soweit nach Beendigung eines Arbeitszyklus der Arbeitszylinder 20, der Druckübersetzer 30 und der Multiplikator 90 in ihre Ausgangsstellung zurückzuführen sind, ist der ersten Pumpe 71 das sechste Steuerventil 46 nachgeschaltet. Die von dem sechsten Steuerventil 46 abgehenden Leitungen führen zum Arbeitszylinderkolbenraum 21 und zum Arbeitszylinderstangenraum 22. Bei entsprechender Schaltung des sechsten Steuerventils 46 kann somit bei Beaufschlagung des Arbeitszylinderstangenraumes 22 durch von der ersten Pumpe 71 gefördertes Fluid der Arbeitszylinderkolben 24 in seine Ausgangsstellung zurückgefahren werden, wobei das aus dem Arbeitszylinderkolbenraum 21 verdrängte Fluid über das sechste Steuerventil 46 zum Tank 80 abfließt. In gleicher Weise ist dem Multiplikator 90 ein entsprechendes siebtes Steuerventil 47 mit Anschluss an eine zweite Pumpe 72 und einen Tank 80 vorgesehen, wobei das siebte Steuerventil 47 mittels entsprechender Leitungen mit dem Multiplikatorkolbenraum 91 beziehungsweise dem Multiplikatorstangenraum 92 verbunden sind. Auf diese Weise ist auch hier ein Zurücksetzen des Multiplikators 90 gegeben.

Nachstehend wird nun die Durchführung des Verfahrens anhand der vorstehend erläuterten Schaltungsanordnung beschrieben.

Vor Beginn eines Arbeitszyklus wird der Akku 10 von der ersten Pumpe 71 gefüllt und aufgeladen, wobei ein Rückströmen durch das erste Rückschlagventil 61 verhindert ist. In dieser Phase befindet sich das sechste Steuerventil 46 in seiner Sperrstellung. Vor Beginn des Arbeitszyklus befinden sich zudem das erste Steuerventil 41 und das zweite Steuerventil 42 in ihrer Sperrstellung.

Zur Einleitung der ersten Phase wird das erste Steuerventil 41 teilweise geöffnet, so dass aus dem Akku 10 Fluid in den Arbeitszylinderkolbenraum 21 strömen kann. Aufgrund der Regelung des Fluidstroms mittels des ersten Steuerventils 41 kann die Geschwindigkeit des Verfahrens des Arbeitszylinderkolbens 24 zum Füllen der Füllbüchse 52 geregelt werden.

Ist die Füllbüchse 52 gefüllt und soll das darin enthaltene Metall nun in der zweiten Phase in den Formhohlraum 51 der Druckgussform 50 eingeschossen werden, so erfolgt ein weiteres Vorfahren des Arbeitszylinderkolbens 24 mit hoher Geschwindigkeit. Während dieser schnellen Vorwärtsfahrt des Arbeitszylinderkolbens 24 wird das fünfte Steuerventil 45 in eine Stellung gebracht, in welcher das aus dem Arbeitszylinderstangenraum 22 verdrängte Fluid dem Multiplikator 90 zugeführt wird. Aufgrund der Flächenverhältnisse am Multiplikatorkolben 94 mit Multiplikatorkolbenstange 93 findet im Multiplikatorstangenraum 92 eine Erhöhung des Druckes für das aus dem Multiplikator 90 ausgeschobene Fluid statt, welches über das zweite Rückschlagventil 62 zum Akku 10 geleitet wird, wobei der durch die Druckerhöhung erzeugte Druck dem im Akku 10 gegebenen Druck entspricht.

Soweit am Ende des Einschießvorgangs der zweiten Phase ein Abbremsen des Arbeitszylinderkolbens 24 erfolgt, wird während dieses kurzen Zeitraumes das erste Steuerventil 41 in eine niedrige Öffnungsstellung gebracht, so dass der Arbeitszylinderkolbenraum 21 nur noch mit einer geringen Menge Fluid beaufschlagt ist. Gleichzeitig wird das fünfte Steuerventil 45 erneut in eine Stellung verbracht (Stellung c), in der der Arbeitszylinderstangenraum 22 mit dem Akku 10 verbunden ist, so dass das aus dem Arbeitszylinderstangenraum 22 ausgeschobene Fluid in den Akku 10 rückgespeist wird. Der sich in dieser kurzen Phase aufbauende hohe Systemdruck im Arbeitszylinderstangenraum 22 sorgt dafür, dass die Kolbenbewegung verzögerungsfrei in wenigen Millisekunden auf den gewünschten Wert reduziert wird, wobei die überschüssige Energie in Form von Fluiddruck spitzenfrei in den Akku 10 rückgespeist wird.

Am Ende der Bremsphase des Arbeitszylinders wird das erste Steuerventil 41 vollständig geschlossen und in seine Sperrstellung verbracht, wodurch eine Rückspeisung von Hydraulikfluid aus dem Arbeitszylinderkolbenraum 21 verhindert ist. Gleichzeitig wird zur Einleitung der dritten Phase, bei geöffnetem dritten Steuerventil 43, das zweite Steuerventil 42 vollständig geöffnet, so dass der Druckübersetzerkolben 34 in Richtung des Arbeitszylinders 20 verfährt und den Druck im Arbeitszylinderkolbenraum 21 vergrößert. Das aus dem Druckübersetzerstangenraum 32 austretende Fluid wird über das zweite Steuerventil 42 und das Druckregelventil 48 zum Tank 80 abgeleitet. Soweit am Ende der dritten Phase eine Entspannung des im Arbeitszylinderkolbenraum 21 anstehenden hohen Drucks erfolgen muss, wird das Fluid über das sechste Steuerventil 46 und das erste Rückschlagventil 61 zum Akku 10 gespeist, so dass die überschüssige Energie in Form von Fluid ebenfalls durch Rückspeisung in den Akku 10 nutzbar ist.

Soweit am Ende eines Arbeitszyklus jeweils eine Rückstellung der beteiligten Zylinder zu erfolgen hat, erfolgt dies über eine entsprechende Schaltung der Steuerventile 41 bis 47. So wird das sechste Steuerventil 46 in eine Stellung verbracht, in welcher durch Einspeisung von Fluid in den Arbeitszylinderstangenraum 22 der Arbeitszylinderkolben 24 rückverfahren wird, wobei das aus dem Arbeitszylinderkolbenraum 21 verdrängte Fluid zu dem Tank 80 abgeleitet wird. Entsprechendes gilt für die Rückstellung des Multiplikators 90 mittels des diesem zugeordneten sechsten Steuerventils 46.

Zur Rückstellung des Druckübersetzerkolbens 34 wird das dritte Steuerventil 43 geschlossen, so dass der Druckübersetzerstangenraum 32 über das Druckregelventil 48 und das zweite Steuerventil 42, welches während des Rückfahrens geöffnet ist, mit dem Akku 10 verbunden ist. Gleichzeitig wird das vierte Steuerventil 44 geöffnet, so dass das aus dem Druckübersetzerkolbenraum 31 verdrängte Fluid in den Tank 80 verdrängt werden kann.

### Bezugszeichenliste

- 10: Akku
- 11: Akku-Arbeitszylinderkolbenraum-Leitungsverbindung
- 12: Akku-Druckübersetzerkolbenraum-Leitungsverbindung
- 13: Druckübersetzerstangenraum-Leitungsverbindung
- 14: Druckübersetzerkolbenraumentlastungs-Leitungsverbindung
- 20: Arbeitszylinder
- 21: Arbeitszylinderkolbenraum
- 22: Arbeitszylinderstangenraum
- 23: Arbeitszylinderkolbenstange
- 24: Arbeitszylinderkolben
- 30: Druckübersetzer
- 31: Druckübersetzerkolbenraum
- 32: Druckübersetzerstangenraum
- 33: Druckübersetzerkolbenstange
- 34: Druckübersetzerkolben
- 41: erstes ansteuerbares Steuerventil
- 42: zweites ansteuerbares Steuerventil
- 43: drittes ansteuerbares Steuerventil
- 44: viertes ansteuerbares Steuerventil
- 45: fünftes ansteuerbares Steuerventil
- 46: sechstes ansteuerbares Steuerventil
- 47: siebtes ansteuerbares Steuerventil
- 48: Druckregelventil
- 50: Druckgießform
- 51: Formhohlraum
- 52: Füllbüchse
- 61: erstes Rückschlagventil
- 62: zweites Rückschlagventil
- 63: drittes Rückschlagventil
- 71: erste Pumpe
- 72: zweite Pumpe
- 80: Tank
- 90: Multiplikator
- 91: Multiplikatorkolbenraum
- 92: Multiplikatorstangenraum
- 93: Multiplikatorkolbenstange
- 94: Multiplikatorkolben

## Patentansprüche

1. Hydraulische Schaltungsanordnung für eine Kaltkammerdruckgussmaschine zur Herstellung von Metallbauteilen,
- mit einem Akku (10) zur Bereitstellung eines Hydraulikfluides,
- mit einem einen Arbeitszylinderkolbenraum (21) aufweisenden Arbeitszylinder (20),
- mit einer ein erstes ansteuerbares Steuerventil (41) aufweisenden Leitungsverbindung, über die der Akku (10) mit dem Arbeitszylinderkolbenraum (21) verbindbar ist, wobei in der Leitungsverbindung (11) zwischen dem Akku (10) und dem Arbeitszylinderkolbenraum (21) hinter dem ersten Steuerventil (41) keine Einbauten zum Verschließen der Leitungsverbindung (11) vorhanden sind, wobei eine Rückspeisung des Fluides aus dem Arbeitszylinderkolbenraum (21) heraus durch Sperren des ersten Steuerventils (41) unterbindbar ist,
- mit einem einen Druckübersetzerkolbenraum (31) und einen Druckübersetzerstangenraum (32) aufweisenden Druckübersetzer (30) zur Druckerhöhung in dem Arbeitszylinderkolbenraum (21), wobei der Akku (10) mittels einer zu dem ersten Steuerventil (41) parallelen Leitungsverbindung (12) mit dem Druckübersetzerkolbenraum (31) verbunden oder verbindbar ist, über die der Druckübersetzerkolbenraum (31) während der Druckerhöhung beaufschlagbar ist,
**dadurch gekennzeichnet, dass**
das erste Steuerventil (41) neben einer in beide Richtungen wirkenden Sperrstellung eine veränderbare Durchlassstellung aufweist, sodass die Vorschubgeschwindigkeit einer Arbeitszylinderkolbenstange (23) mittels des Grades der Öffnung der Durchlassstellung einstellbar ist.

2. Hydraulische Schaltungsanordnung nach Anspruch 1, wobei in einer an den Druckübersetzerstangenraum (32) angeschlossenen Leitungsverbindung (13) ein zweites ansteuerbares Steuerventil (42) angeordnet ist, welches eine Sperrstellung und ein Durchlassstellung aufweist.

3. Hydraulische Schaltungsanordnung nach Anspruch 1 oder 2, wobei zur Druckerhöhung in dem Arbeitszylinderkolbenraum (21) durch den Druckübersetzer (30) ein in einer an den Druckübersetzerstangenraum (32) angeschlossenen Leitungsverbindung (13) angeordnetes zweites ansteuerbares Steuerventil (42) zu betätigen ist.

4. Hydraulische Schaltungsanordnung nach einem der vorhergehenden Ansprüche, wobei das erste Steuerventil (41) und ein in einer an den Druckübersetzerstangenraum (32) angeschlossenen Leitungsverbindung (13) angeordnetes zweites ansteuerbares Steuerventil (42) so eingerichtet sind, dass während einer Druckerhöhung im Arbeitszylinderkolbenraum (21) durch den Druckübersetzer (30) das erste Steuerventil (41) seine Leitungsverbindung (11) vollständig sperrt und das zweite Steuerventil (42) seine Leitungsverbindung (13) zumindest teilweise durchlässig schaltet.

5. Hydraulische Schaltungsanordnung nach einem der vorhergehenden Ansprüche, wobei in der Leitungsverbindung (12) vom Akku (10) zum Druckübersetzerkolbenraum (31) ein drittes Steuerventil (43) angeordnet ist und in einer von dem Druckübersetzerkolbenraum (31) zu einem Tank (80) führenden Leitungsverbindung (14) ein viertes Steuerventil (44) angeordnet ist.

6. Verfahren zum Betreiben einer Kaltkammerdruckgussmaschine,
- bei welchem in einer ersten Phase das Befüllen einer einem Formhohlraum (51) vorgeschalteten Füllbüchse (52) mit flüssigem Metall mittels einer langsamen Vorschubbewegung einer Arbeitszylinderkolbenstange (23) eines Arbeitszylinders (20) erfolgt,
- bei welchem in einer zweiten Phase das flüssige Metall mittels einer schnellen Vorschubbewegung der Arbeitszylinderkolbenstange (23) in den Formhohlraum (51) eingeschossen wird, und
- bei welchem in einer dritten Phase der Druck auf die Arbeitszylinderkolbenstange (23) mittels eines Druckübersetzers (30) während des Auskühlens des eingeschossenen Metalls erhöht ist, wobei
die Versorgung eines Arbeitszylinderkolbenraums (21) des Arbeitszylinders (20) durch ein erstes Steuerventil (41) hindurch mit einem Hydraulikfluid mittels eines Akkus (10) erfolgt und auch die Versorgung eines Druckübersetzerkolbenraums (31) des Druckübersetzers (30) mit dem Hydraulikfluid mittels des Akkus (10) erfolgt, wobei
- das Fluid in der ersten und zweiten Phase von dem Akku (10) zu dem Arbeitszylinderkolbenraum (21) durch das erste, neben einer in beide Richtungen wirkenden Sperrstellung eine veränderbare Durchlassstellung aufweisende Steuerventil (41) hindurch und danach durch keine weiteren Einbauten zum Schließen der entsprechenden Leitungsverbindung (11) gespeist wird, wobei die Vorschubgeschwindigkeit der Arbeitszylinderkolbenstange (23) in der ersten und zweiten Phase mittels des Grades der Öffnung der Durchlassstellung einstellbar ist und
- in der dritten Phase eine Rückspeisung aus dem Arbeitszylinderkolbenraum (21) durch Sperren des ersten Steuerventils (41) unterbunden wird, und dass
- der Druckübersetzerkolbenraum (31) in der dritten Phase durch eine zu dem ersten Steuerventil (41) parallele Leitungsverbindung (12) von dem Akku (10) beaufschlagt wird.

7. Verfahren nach Anspruch 6, wobei in der dritten Phase ein mit einem Druckübersetzerstangenraum (32) des Druckübersetzers (30) gekoppeltes zweites Steuerventil (42) zumindest teilweise durchlässig geschaltet wird.

8. Verfahren nach Anspruch 7, wobei das erste Steuerventil (41) und das zweite Steuerventil (42) synchron geschaltet werden.

9. Verfahren nach einem der Ansprüche 6 bis 8, wobei beim Rückführen des Druckübersetzerkolbens (34) ein in der vom Akku (10) zum Druckübersetzerkolbenraum (31) führenden Leitung (12) angeordnetes drittes Steuerventil (43) geschlossen ist und ein in einer von dem Druckübersetzerkolbenraum (31) zu einem Tank (80) führenden Leitungsverbindung (14) angeordnetes viertes Steuerventil (44) geöffnet ist.

## Claims

1. Hydraulic circuit device for a cold chamber casting machine for manufacturing metal components,
- with an accumulator (10) for supplying a hydraulic fluid,
- with a working cylinder (20) having a working cylinder piston chamber (21),
- with a line connection having a first actuatable control valve (41), via which connection the accumulator (10) is connectible to the working cylinder piston chamber (21), wherein no fittings for closing the line connection (11) are present behind the first control valve (41) in the line connection (11) between the accumulator (10) and the working cylinder piston chamber (21), wherein a return flow of the fluid from the working cylinder piston chamber (21) can be stopped by blocking the first control valve (41),
- with a pressure intensifier (30) including a pressure intensifier piston chamber (31) and a pressure intensifier rod chamber (32) for increasing the pressure in the working cylinder piston chamber (21), wherein the accumulator (10) is connected or connectible to the pressure intensifier piston chamber (31) by means of a line connection (12) parallel to the first control valve (41), via which the pressure intensifier piston chamber (31) can be charged while the pressure is increased,
**characterized in that**
the first control valve (41) has a variable passthrough position additional to a blocking position which is effective in both directions, so that the advance speed of a working cylinder piston rod (23) is adjustable by means of the degree to which the passthrough position is opened.

2. Hydraulic circuit device according to Claim 1, wherein a second actuatable control valve (42) with a blocking position and a passthrough position is disposed in a line connection (13) that is connected to the pressure intensifier rod chamber (32).

3. Hydraulic circuit device according to Claim 1 or 2, wherein a second actuatable control valve (42) disposed in a line connection (13) that is connected to the pressure intensifier rod chamber (32) is operable by the pressure intensifier (30) to increase pressure in the working cylinder piston chamber (21).

4. Hydraulic circuit device according to any one of the preceding claims, wherein the first control valve (41) and a second actuatable control valve (42) disposed in a line connection (13) that is connected to the pressure intensifier rod chamber (32) are configured in such a way that during an increase of pressure in the working cylinder piston chamber (21) by the pressure intensifier (30) the first control valve (41) completely blocks its line connection (11) and the second control valve (42) switches its line connection (13) to allow at least partial passthrough.

5. Hydraulic circuit device according to any one of the preceding claims, wherein a third control valve (43) is disposed in the line connection (12) from the accumulator (10) to the pressure intensifier piston chamber (31) and a fourth control valve (44) is disposed in the line connection (14) which leads from the pressure intensifier piston chamber (31) to a tank (80).

6. Method for operating a cold chamber casting machine,
- in which in a first phase a shot sleeve (52) positioned upstream of a die cavity (51) is filled with molten metal by means of a slow advancing movement of a working cylinder piston rod (23) of a working cylinder (20),
- in which in a second phase the molten metal is injected into the die cavity (51) by means of a fast advancing movement of the working cylinder piston rod (23), and
- in which in a third phase the pressure on the working cylinder piston rod (23) is increased by means of a pressure intensifier (30) while cooling of the injected metal, wherein
the supply of a hydraulic fluid to a working cylinder piston chamber (21) of the working cylinder (20) through a first control valve (41) is assured by means of an accumulator (10), and the supply of the hydraulic fluid to a pressure intensifier piston chamber (31) of the pressure intensifier (30) is also assured by means of the accumulator (10), wherein
- in the first and second phases the fluid is supplied to the working cylinder piston chamber (21) by the accumulator (10) through the first control valve (41), which has a variable passthrough position additional to a blocking position effective in both directions, and then through no further fittings for closing the corresponding line connection (11), wherein the advancing speed of the working cylinder piston rod (23) in the first and second phases can be varied by adjusting the degree of opening of the passthrough position, and
- in the third phase a return flow of the fluid from the working cylinder piston chamber (21) is stopped by blocking of the first control valve (41), and that
- in the third phase the pressure intensifier piston chamber (31) is charged from the accumulator (10) through a line connection (12) parallel to the first control valve (41).

7. Method according to Claim 6, wherein in the third phase a second control valve (42) which is coupled with a pressure intensifier rod chamber (32) of the pressure intensifier (30) is switched to allow at least partial passthrough.

8. Method according to Claim 7, wherein the first control valve (41) and the second control valve (42) are synchronized.

9. Method according to any one of Claims 6 to 8, wherein when the pressure intensifier piston (34) is retracted a third control valve (43) disposed in the line (12) leading from the accumulator (10) to the pressure intensifier piston chamber (31) is closed and a fourth control valve (44) disposed in a line connection (14) leading from the pressure intensifier piston chamber (31) to a tank (80) is opened.

## Revendications

1. Dispositif de circuit hydraulique pour machine de moulage sous pression en chambre froide, pour la fabrication de composantes métalliques,
- comportant un accumulateur (10) pour la fourniture d'un fluide hydraulique,
- un cylindre fonctionnel (20) présentant une chambre de piston de cylindre fonctionnel (21),
- une conduite de raccordement présentant une première soupape de commande contrôlable (41) par laquelle l'accumulateur (10) est raccordable à la chambre de piston de cylindre fonctionnel (21), aucun système de fermeture de la conduite de raccordement (11) n'étant présent dans la conduite de raccordement (11) entre l'accumulateur (10) et la chambre de piston de cylindre fonctionnel (21) en aval de la première soupape de commande (41), une récupération du fluide provenant de la chambre de piston de cylindre fonctionnel (21) pouvant être empêchée par blocage de la première soupape de commande (41),
- un multiplicateur de pression (30) présentant une chambre de piston de multiplicateur de pression (31) et une chambre de tige de multiplicateur de pression (32) pour augmenter la pression dans la chambre de piston de cylindre fonctionnel (21), l'accumulateur (10) étant raccordé ou raccordable au moyen d'une conduite de raccordement (12) parallèle à la première soupape de commande (41) et par l'intermédiaire de laquelle la chambre de piston de cylindre fonctionnel (21) peut être sollicitée pendant l'augmentation de pression,
**caractérisé en ce que**
la première soupape de commande (41) présente, outre une position de blocage agissant dans les deux sens, une position variable de passage, de sorte que la vitesse d'avance d'une tige de piston de cylindre fonctionnel (23) est réglable au moyen du degré d'ouverture de la position de passage.

2. Dispositif de circuit hydraulique selon la revendication 1, dans lequel, dans une conduite de raccordement (13) raccordée à la chambre de tige de multiplicateur de pression (32), est disposée une deuxième soupape de commande contrôlable (42) qui présente une position de blocage et une position de passage.

3. Dispositif de circuit hydraulique selon la revendication 1 ou 2, dans lequel, pour augmenter la pression dans la chambre de piston de cylindre fonctionnel (21) grâce au multiplicateur de pression (30), une deuxième soupape de commande (42) disposée dans une conduite de raccordement (13) raccordée à la chambre de tige de multiplicateur de pression (32) doit être actionnée.

4. Dispositif de circuit hydraulique selon une des revendications précédentes, dans lequel la première soupape de commande (41) et une deuxième soupape de commande (42) contrôlable disposée dans une conduite de raccordement (13) raccordée à la chambre de tige de multiplicateur de pression (32) sont agencées de manière à ce que, pendant une augmentation de pression dans la chambre de piston de cylindre fonctionnel (21) grâce au multiplicateur de pression (30), la première soupape de commande (41) bloque entièrement sa conduite de raccordement (11) et la deuxième soupape de commande (42) ouvre du moins partiellement le passage dans sa conduite de raccordement (13).

5. Dispositif de circuit hydraulique selon une des revendications précédentes, dans lequel, dans la conduite de raccordement (12) de l'accumulateur (10) à la chambre de piston de multiplicateur de pression (31), une troisième soupape de commande (43) est disposée et une quatrième soupape de commande (44) est disposée dans une conduite de raccordement (14) menant de la chambre de piston de multiplicateur de pression (31) à un réservoir (80).

6. Procédé de fonctionnement d'une machine de moulage sous pression à chambre froide,
- dans lequel, dans une première phase, le remplissage d'un manchon d'injection (52) installé en amont dans une cavité de moulage (51) avec du métal liquide a lieu au moyen d'un lent mouvement d'avance d'une tige de piston de cylindre fonctionnel (23) d'un cylindre fonctionnel (20),
- dans lequel, dans une seconde phase, le métal liquide est injecté au moyen d'un mouvement d'avance rapide de la tige de piston de cylindre fonctionnel (23) dans la cavité de moulage (51), et
- dans lequel, dans une troisième phase, la pression sur la tige de piston de cylindre fonctionnel (23) est augmentée au moyen d'un multiplicateur de pression (30) pendant le refroidissement du métal injecté,
l'alimentation d'une chambre de piston de cylindre fonctionnel (21) du cylindre fonctionnel (20) avec un fluide hydraulique se faisant à travers une première soupape de commande (41) au moyen d'un accumulateur (10) et l'alimentation d'une chambre de piston de multiplicateur de pression (31) du multiplicateur de pression (30) avec le fluide hydraulique se faisant également au moyen de l'accumulateur (10),
- le fluide étant, dans la première et la seconde phase, apporté par l'accumulateur (10) dans la chambre de piston de cylindre fonctionnel (21) à travers la première soupape de commande (41) présentant une position de passage variable en plus d'une position de blocage agissant dans les deux sens et n'étant ensuite apporté par aucun autre système pour la fermeture de la conduite de raccordement correspondante (11), la vitesse d'avance de la tige de piston de cylindre fonctionnel (23) étant réglable dans la première et la seconde phase au moyen du degré d'ouverture de la position de passage, et
- dans la troisième phase, une récupération en provenance de la chambre de piston de cylindre fonctionnel (21) étant empêchée par blocage de la première soupape de commande (41), et que
- la chambre de piston de multiplicateur de pression (31) est sollicitée dans la troisième phase par l'intermédiaire d'une conduite de raccordement (12) parallèle à la première soupape de commande (41) par l'accumulateur (10).

7. Procédé selon la revendication 6, dans lequel, dans la troisième phase, une deuxième soupape de commande (42) couplée à une chambre de piston de tige de multiplicateur de pression (32) du multiplicateur de pression (30) est du moins partiellement ouverte au passage.

8. Procédé selon la revendication 7, dans lequel la première soupape de commande (41) et la deuxième soupape de commande (42) sont synchronisées.

9. Procédé selon une des revendications 6 à 8, dans lequel, lors du retour du piston de multiplicateur de pression (34), une troisième soupape de commande (43) disposée dans une conduite (12) menant de l'accumulateur (10) à la chambre de piston de multiplicateur de commande (31) est fermée et une quatrième soupape de commande (44) disposée dans une conduite de raccordement (14) menant de la chambre de piston de multiplicateur de commande de pression (31) à un réservoir (80) est ouverte.
